# EUROPÄISCHE PATENTSCHRIFT

(11) **EP 0 087 506 B1**
(45) Veröffentlichungstag und Bekanntmachung des Hinweises auf die Patenterteilung: **29.10.1986**
(21) Anmeldenummer: 82110643.2
(22) Anmeldetag: 18.11.1982
(51) Int. Cl.: G04C 3/00

(54) **Elektrisches Uhrwerk, insbesondere Quarzuhrwerk**
Electric clock, in particular a quarz clock
Pièce électrique d'horlogerie, en particulier à quartz

(30) Priorität: 03.03.1982 DE 3207616
(43) Veröffentlichungstag der Anmeldung: 07.09.1983
(73) Patentinhaber: VDO Adolf Schindling AG, D-60487 Frankfurt (DE)
(72) Erfinder: Schlick, Horst, D-6231 Schwalbach/Ts. (DE); Höfert, Paul, D-6000 Frankfurt/Main (DE); Caramel, Rudolf, D-6238 Hofheim-Diedenbergen (DE)
(74) Vertreter: Könekamp, Herbert, Dipl.-Ing.

## Beschreibung

Die Erfindung bezieht sich auf ein elektrisches Uhrwerk, insbesondere Quarzuhrwerk, mit einem von einem elektrischen Motor angetriebenen Räderwerk, das zwischen zwei aus Kunststoff bestehenden Platinen angeordnet ist, sowie mit einer elektronische Bauteile enthaltenden elektrischen Schaltung zum Antrieb des Motors, die auf einer der Platinen angeordnet ist und bei der die elektronischen Bauteile mit ihren Anschlusselementen in Löcher gesteckt sind.

Ein derartiges Uhrwerk ist aus der FR-A-2251 940 bekannt. Bei diesem Uhrwerk ist eine der Platinen als Leiterplatte mit ausgeätzten Leiterbahnen ausgebildet, die die elektronischen Bauteile trägt und Löcher zur Fixierung von Abstandshaltern und zur Lagerung von Wellen des Räderwerks aufweist.

Es sind auch Uhrwerke dieser Gattung bekannt, bei denen sich die elektronischen Bauteile, wie ein Quarz, ein binärer Teiler, Kondensatoren, Widerstände, Dioden und Transistoren, die zusammen die Antriebsschaltung für den Motor bilden, auf einer Leiterplatte befinden. Die Bauteile sind mit den Leitungszügen auf der Leiterplatte verlötet. Die Befestigung der Leiterplatte erfolgt an rückwärtigen Vorsprüngen der hinteren Platine mittels selbstschneidender Schrauben. Ein derartiger Aufbau hat den Nachteil eines beträchtlichen Montageaufwandes und eines verhältnismässig grossen Bauvolumens des gesamten Uhrwerks. Uhrwerke dieser Gattung finden sich in Wanduhren und werden insbesondere auch in Kraftfahrzeugen verwendet.

Aus ELO, 1977, Heft 1, Seite 45 ist eine Lochrasterplatine bekannt, bei der die Anschlusselemente elektronischer Bauteile durch die Löcher der Lochrasterplatine hindurchragen und auf der anderen Seite der Lochrasterplatine verlötet werden.

Weiterhin ist aus dieser Entgegenhaltung eine unverkupferte Lochplatte bekannt, auf der Musterbausteine aufgebaut und konventionell verdrahtet werden.

Es ist Aufgabe der Erfindung, ein elektrisches Uhrwerk zu schaffen, das möglichst billig herstellbar ist und ein im Vergleich zu den bekannten Uhrwerken verringertes Bauvolumen aufweist.

Ausgehend von einem elektrischen Uhrwerk der eingangs beschriebenen Gattung wird diese Aufgabe erfindungsgemäss durch die im kennzeichnenden Teil des Anspruchs 1 angegebenen Merkmale gelöst.

Dieser an sich sehr einfache Gedanke stellt eine Abkehr von den Konstruktionsprinzipien in der Elektronik dar. Eine der beiden für die Halterung der mechanischen Bauteile des Uhrwerks ohnehin vorhandenen Platinen wird gemäss der Erfindung zur Halterung der elektronischen Bauteile mitbenutzt. Dadurch spart man die Kosten für die bislang stets erforderliche Leiterplatte ein. Weiterhin verringert sich der Montageaufwand, da die Befestigung einer Leiterplatte auf der rückwärtigen Platine des Uhrwerks oftmals beträchtliche Schwierigkeiten machte und erheblichen, konstruktiven Aufwand bedingte. Schliesslich kann durch entsprechende Anordnung des Ansatzes und der Anordnung der einzelnen Bauteile darauf eine Verringerung des Bauvolumens und insbesondere der Bautiefe des Uhrwerks im Vergleich zu den bekannten Uhrwerken erreicht werden.

Durch die erfindungsgemässe Festlegung der Bauteile ergibt sich zum einen eine gute elektrische Verbindung zwischen den zusammengehörenden Anschlusselementen ohne einen besonderen zusätzlichen Aufwand und zum anderen eine Montageerleichterung, die eine weitergehende Senkung der Herstellungskosten nach sich zieht.

Eine beonsers vorteilhafte Realisierung der Erfindung kann dadurch erreicht werden, dass ein Teil der elektrischen Schaltung in einem IC-Baustein zusammengefasst ist und die Konfiguration der Löcher derjenigen der Anschlusselemente des IC-Bausteins entspricht. Bei einem Quarzuhrwerk können in den IC-Baustein der Oszillator ohne den Quarz, der Frequenzteiler und eine Leistungsendstufe integriert sein, so dass neben dem IC-Baustein lediglich noch der Quarz, ein oder zwei Kondensatoren, eine als Verpolschutz dienende Diode und gegebenenfalls ein Vorwiderstand als in die Löcher einzusteckende Bauteile vorhanden sind.

Die Erfindung sei anhand der Zeichnung, die in zum Teil schematischer Darstellung ein Ausführungsbeispiel enthält, näher erläutert. Es zeigen
Figur 1 eine Ansicht von der Seite auf ein erfindungsgemässes Uhrwerk und
Figur 2 eine Draufsicht auf das Uhrwerk gemäss Figur 1.

Das in den Figuren 1 und 2 dargestellte Uhrwerk hat zwei Platinen 1 und 2, die aus elektrisch nicht leitendem Kunststoff hergestellt sind und durch Abstandshalter 3 und 4 in einem festen, gegenseitigen Abstand zueinander gehalten sind. Zwischen den Platinen 1 und 2 ist ein Räderwerk 5 angeordnet, das ein Zeigerrohr 6 und eine darin angeordnete, nicht dargestellte Zeigerwelle antreibt. Zum Antrieb des Räderwerks 5 dient ein elektrischer Motor 7, bei dem es sich um einen Synchronmotor oder Schrittmotor handeln kann.

An die hintere Platine 2 ist ein Ansatz 8 angeformt, auf dem die elektronischen Bauteile der Schaltung - ein IC-Baustein 9, ein gekapselter Quarz 10, ein Kondensator 11, eine Diode 12 und ein Vorwiderstand 13 - sitzen. Zu diesem Zweck sind im Ansatz 8 Löcher 14 vorhanden, in die die Anschlusselemente 15 der Bauteile gesteckt sind. In jedem Loch 14 befinden sich im allgemeinen zwei, manchmal drei oder vier sich einander berührende Anschlusselemente 15. Der Durchmesser jedes Lochs 14 ist so gewählt, dass die dem Loch zugeordneten Anschlusselemente klemmend in diesem gehalten sind.

## Patentansprüche

1. Elektrisches Uhrwerk, insbesondere Quarzuhrwerk, mit einem von einem elektrischen Motor (7) angetriebenen Räderwerk (5), das zwischen zwei aus Kunststoff bestehenden Platinen (1, 2) angeordnet ist, sowie mit einer elektronische Bauteile (9, 10, 11, 12) enthaltenden elektrischen Schaltung zum Antrieb des Motors (7), die auf einer der Platinen (2) angeordnet ist und bei der die elektronischen Bauteile (9, 10, 11, 12) mit ihren Anschlusselementen (15) in Löcher (14) gesteckt sind, dadurch gekennzeichnet, dass die elektronischen Bauteile (9, 10, 11, 12) mit ihren Anschlusselementen (15) in die Löcher (14) eines Ansatzes (8) gesteckt sind, der an die den Motor (7) tragende Platine (2) angeformt ist, dass mehrere Anschlusselemente (15) jeweils in ein Loch (14) gesteckt sind und durch gegenseitige Berührung unmittelbar miteinander in Verbindung stehen, dass dadurch die Anschlusselemente (15) aus den elektronischen Bauteilen (9, 10, 11, 12) die elektrische Schaltung bilden und dass der Durchmesser jedes Lochs (14) eine solche Grösse besitzt, dass die in das jeweilige Loch (14) gesteckten Anschlusselemente (15) klemmend in diesem gehalten sind.

2. Elektrisches Uhrwerk nach Anspruch 1, dadurch gekennzeichnet, dass ein Teil der elektrischen Schaltung in einem IC-Baustein (9) zusammengefasst ist und dass die Konfiguration der Löcher (14) derjenigen der Anschlusselemente (15) des IC-Bausteins (9) entspricht.

## Claims

1. Electrical timepiece movement, especially a quartz timepiece movement, with wheelwork (5) driven by an electric motor (7) and arranged between two plates (1, 2) made of synthetic plastics material, also with an electrical circuit arrangement for driving the motor (7) wich circuit arrangement comprises electronic components (9, 10, 11, 12) and is arranged on one of the plates (2) and wherein the connection elements (15) of the electronic components (9, 10, 11, 12) are inserted in holes (14), characterised in that the connection elements (15) of the electronic components (9, 10, 11, 12) are inserted in holes (14) in an extension part formed on to the plate (2) supporting the motor (7), that in each case a plurality of connection elements (15) are inserted into one hole (14) and are connected directly with one another by mutual physical contact, that as a result the connection elements (15) from the electronic components (9, 10, 11, 12) form the electrical circuit arrangement, and that the diameter of each hole (14) is of such a size that the connection elements (15) inserted in each hole (14) are held therein with a clamping action.

2. Electrical timepiece movement according to claim 1, characterised in that part of the electrical circuit arrangement is grouped in an integrated-circuit module (9), and that the configuration of the holes (14) corresponds to that of the connection elements (15) of the integrated-circuit module (9).

## Revendications

1. Mouvement d'horlogerie électrique, en particulier mouvement d'horlogerie à quartz, comprenant un ensemble de rouages (5) qui est entraîné par un moteur électrique (7) et est intercalé entre deux platines (1, 2) consistant en une matière plastique, ainsi qu'un circuit électrique renfermant des composants électroniques (9, 10, 11, 12) et disposé sur l'une des platines (2), en vue d'entraîner le moteur (7), et dans lequel les composants électroniques (9, 10, 11, 12) sont emboîtés dans des trous (14) par leurs éléments de raccordement (15), caractérisé par le fait que les composants électroniques (9, 10, 11, 12) sont emboîtés, par leurs éléments de raccordement (15), dans les trous (14) d'un appendice (8) ménagé solidairement sur la platine (2) portant le moteur (7); par le fait que plusieurs éléments de raccordement (15) sont à chaque fois emboîtés dans un trou (14) et sont directement reliés les uns aux autres par contact mutuel; par le fait que les éléments de raccordement (15) provenant des composants électroniques (9, 10, 11, 12) forment ainsi le circuit électrique; et par le fait que le diamètre de chaque trou (14) présente une grandeur telle que les éléments de raccordement (15) emboîtés dans le trou considéré (14) soient maintenus dans ce dernier par coincement.

2. Mouvement d'horlogerie électrique selon la revendication 1, caractérisé par le fait qu'une partie du circuit électrique est regroupée en un composant IC (9); et par le fait que la configuration des trous (14) correspond à celle des éléments de raccordement (15) du composant IC (9).
